# EUROPÄISCHE PATENTSCHRIFT

(11) **EP 0 638 265 B1**
(45) Veröffentlichungstag und Bekanntmachung des Hinweises auf die Patenterteilung: **11.06.1997**
(21) Anmeldenummer: 94112241.8
(22) Anmeldetag: 05.08.1994
(51) Int. Cl.: A47C 1/032

(54) **Bürostuhl**
Office chair
Chaise de bureau

(30) Priorität: 14.08.1993 DE 4327373
(43) Veröffentlichungstag der Anmeldung: 15.02.1995
(73) Patentinhaber: Girsberger Holding AG, CH-4922 Bützberg (CH)
(72) Erfinder: Pfenniger, Reto, CH-4572 Ammannsegg (CH)
(74) Vertreter: Schmitt, Hans, Dipl.-Ing.

(56) Entgegenhaltungen:
- EP-A- 0 259 609
- EP-A- 0 488 278

## Beschreibung

Die Erfindung betrifft einen Bürostuhl mit einem Sitzträger, der an einem Stuhlunterteil gehalten und der mit einem Sitz verschwenkbar verbunden ist, welcher über eine Synchron-Schiebeführung oder dergleichen Synchronmechanik mit einer Rückenlehne bewegungsgekoppelt ist, wobei der Sitz durch eine entgegen der Abschwenkbewegung wirkende Rückstelleinrichtung abgestützt ist.

Um der auf einem Stuhl sitzenden Person einen guten Sitzkomfort zu bieten, ist es bei hochwertigen Bürostühlen bekannt, den Sitz und die Rücklehne über eine Synchronmechanik derart bewegungsgekoppelt miteinander zu verbinden, daß eine Verstellung der Rückenlehne gleichzeitig auch eine davon abhängige Verstellung der Sitzfläche zur Folge hat. Durch diese synchrone Verstellung von Sitz und Rückenlehne soll der Stuhl an die Ergonometrie der Benutzerperson angepaßt werden.

Beim Verstellen der Rückenlehne solcher Bürostühle wird der Anlehnkraft der Benutzerperson die Rückstellkraft einer Rückstelleinrichtung entgegengesetzt, die gleichzeitig den mit einem Sitzträger schwenkbar verbundenen Sitz gegen eine Abschwenkbewegung abstützt. Dabei muß die der Anlehnkraft der Benutzerperson entgegenwirkende Rückstellkraft bei großen und schweren Personen in Folge des größeren Körpergewichts stärker ausgeführt werden und ist mit zunehmender rückwärtiger Neigung der Rückenlehne und entsprechend verlängertem Hebelarm noch zusätzlich anzuheben, wobei dieser Kraftanstieg aber ebenfalls vom Gewicht der Benutzerperson abhängig bleiben sollte.

Um die Benutzerperson nicht mit der Anpassung der Rückstelleinrichtung an sein Körpergewicht zu belasten und um dabei Fehleinstellungen zu vermeiden, hat man bereits verschiedene Bürostühle geschaffen, bei denen die Anpassung der Rückstellkraft an die Anlehnkraft der Benutzerperson in Abhängigkeit von deren Körpergewicht automatisch erfolgt.

So ist aus dem Gebrauchsmuster DE-GM 86 14 185.6 bereits ein Bürostuhl bekannt, dessen Sitz über einen vorderen und hinteren Parallelogrammlenker mit einem ortsfesten Sitzträger verbunden ist, welcher an einem Stuhlunterteil befestigt ist. Der Sitz dieses vorbekannten Bürostuhls ist über eine aus weiteren verschwenkbaren Lenkerarmen bestehende Synchronmechanik mit der Rücklehne derart bewegungsgekoppelt, daß der Sitz bei einer Rückenlehnenverstellung aus seiner Normalstellung heraus hinten stärker als vorn abgesenkt wird und eine der Rückenlehne folgende Bewegung nach hinten ausführt. Dabei ist der Sitz durch eine entgegen der Abschwenkbewegung wirkende Rückstelleinrichtung abgestützt, die aus zwei Rückstellfedern besteht, welche entsprechend dem Gewicht der Benutzerperson mehr oder weniger stark vorgespannt werden. Durch die Rückstelleinrichtung und ihre Rückstellfedern wird erreicht, daß die Bewegung der Rückenlehne mit der damit gekoppelten Synchronbewegung des Sitzes mehr oder weniger leichtgängig abläuft.

Dieser vorbekannte Bürostuhl weist einen relativ komplizierten mechanischen Aufbau auf, der durch eine Vielzahl von Anlenkpunkten und bewegbaren Lenkerarmen geprägt ist, um den Bewegungsablauf zwischen Sitz und Rückenlehne zu koordinieren.

Aus der EP 0 259 609 ist bereits ein Stuhl bekannt, dessen Sitz ebenfalls über eine Synchronmechanik mit einer Rückenlehne bewegungsgekoppelt ist. Der Sitz dieses vorbekannten Stuhles ist dazu an seinem vorderen Ende über ein Schwenkgelenk mit einem Sitzträger verbunden, der am Standrohr eines Sitzunterteiles in vertikaler Richtung verstellbar gehalten ist. Die Rückenlehne und der Sitz sind an ihren zueinanderweisenden Seiten über angeformte Scharniere miteinander verbunden. An der Unterseite der Rückenlehne ist ein Rückenträgerteil vorgesehen, das am Sitzträger über eine Dreh-Schiebelagerung beweglich geführt ist. Zur Sitzrückstellung in eine obere Lage weist der Sitzträger im Bereich des zwischen ihm und dem Sitz vorgesehenen Schwenkgelenkes eine Torsionsfeder auf. Durch diese als Rückstellkraft wirkende Torsionsfeder erfolgt bei entriegelter Verstellmechanik eine Verstellung des Sitzes um das Schwenkgelenk nach oben, während die Rückenlehne gleichzeitig durch die Verbindung des Rückenträgerteiles über die Dreh-Schiebelagerung um die Scharniere nach vorne verschwenkt wird.
Eine insbesondere automatische Anpassung der Rückstellkraft an das Körpergewicht der jeweiligen Benutzerperson ist in der EP 0 259 609 jedoch nicht vorgesehen.

Es besteht daher die Aufgabe, einen Bürostuhl der eingangs erwähnten Art zu schaffen, bei dem die Rückstellkraft der Rückenlehne automatisch in Abhängigkeit des Gewichts der Benutzerperson angepaßt wird und mit zunehmender Rückenlehnen-Neigung ansteigt und der sich dennoch durch einen einfachen konstruktiven Aufbau auszeichnet.

Die erfindungsgemäße Lösung dieser Aufgabe besteht in den Merkmalen des Anspruches 1. Bei dem erfindungsgemäßen Bürostuhl ist der Sitz mittels der Rückstelleinrichtung am Stuhlunterteil abgestützt. Der mit dem Sitz verschwenkbar verbundene Sitzträger ist an diesem Stuhlunterteil in vertikaler Richtung bewegbar geführt. Wird der Sitz durch das Körpergewicht einer Benutzerperson beaufschlagt, wird die zum Rückstellen des Sitzes vorgesehene Rückstelleinrichtung vorgespannt. Diese Vorspannung der Rückstelleinrichtung wirkt sich dennoch nicht auf die Neigung der mit dem Sitz bewegungsgekoppelten Rückenlehne aus, weil nämlich der Sitzträger entsprechend dem Körpergewicht der Benutzerperson am Stuhlunterteil geringfügig nach unten ausweichen kann. Sitz und Rückenlehne sind über eine Synchron-Schiebeführung oder dergleichen Synchronmechanik miteinander bewegungsgekoppelt. Beim Nachlassen der auf die Rückenlehne wirkenden Anlehnkraft einer Benutzerperson wird die synchrone Rückstellbewegung von Rückenlehne und Sitz ebenfalls durch die Rückstelleinrichtung gewährleistet. Da die Rückstelleinrichtung gleichzeitig durch das Gewicht der Benutzerperson vorgespannt ist, wird auch die der Anlehnkraft als Gegenmoment entgegenwirkende Rückstellkraft der Rückenlehne automatisch an das Gewicht der Benutzerperson angepaßt und steigt mit zunehmender Rückenlehnenneigung an. Die Rückstelleinrichtung des erfindungsgemäßen Bürostuhls kommt daher grundsätzlich mit nur einer Rückstellfeder oder dergleichen Rückstellkraft aus, auch wenn natürlich mehrere solcher Rückstellfedern vorgesehen sein können.

Durch eine Rückenlehnenverstellung geht die beim Zurücklehnen aufgebrachte Anlehnkraft in den Bewegungsübertragungsweg des erfindungsgemäßen Stuhles ein. Durch diese Anlehnkraft wird die ihr entgegenwirkende Rückstelleinrichtung über das Benutzergewicht hinaus zusätzlich vorgespannt. Um bei einer Rückenlehnenverstellung nach hinten eine Rückfederung des Sitzes zu verhindern und um dadurch einen Verlust der gewichtsabhängigen Vorspannung der Rückstelleinrichtung zu vermeiden, ist innerhalb des Bewegungsübertragungsweges zwischen Rückenlehne und Stuhlunterteil eine Einrichtung zum Blockieren und/oder Kompensieren der bei einer Rückschwenkbewegung der Rückenlehne auf die Rückstelleinrichtung übertragenen Bewegung vorgesehen.

Zweckmäßig ist es, wenn die Blockiereinrichtung in der Bewegungsübertragung zwischen Sitzträger und Stuhlunterteil wirksam ist und wenn die Blockiereinrichtung bei einer Rückschwenkbewegung der Rückenlehne aktivierbar ist. Durch die zwischen dem Sitzträger und dem Stuhlunterteil wirksame Blockiereinrichtung wird einem Anheben des Sitzes bei einer Rückenlehnenverstellung nach hinten entgegengewirkt. Die Blockiereinrichtung wird bereits bei einer vergleichsweise geringen, auf die Rückstelleinrichtung einwirkenden Anlehnkraft betätigt, wenn die Blockiereinrichtung bei einer Rückschwenkbewegung der Rückenlehne aktivierbar ist. Dabei ist es besonders vorteilhaft, wenn die Blockiereinrichtung mit der Synchron-Schiebeführung oder dergleichen Synchronmechanik gekoppelt ist.

Nach einer Weiterbildung gemäß der Erfindung ist vorgesehen, daß die Blockiereinrichtung als vorzugsweise reibschlüssige Bremseinrichtung ausgebildet ist, die mit dem Sitzträger starr verbunden ist und in ihrer Blockierstellung am Stuhlunterteil angreift. Eine reibschlüssige Bremseinrichtung kann praktisch stufenlos und von der Benutzerperson unbemerkt bei einem Zurückstellen der Rückenlehne aktiviert werden.

Eine bevorzugte Ausführungsform gemäß der Erfindung, die den vergleichsweise geringen konstruktiven Aufwand bei dem erfindungsgemäßen Stuhl noch zusätzlich begünstigt, sieht vor, daß die Blockiereinrichtung eine Klemmschelle oder Klemmbride ist, die vorzugsweise einen in etwa vertikaler Richtung vorstehenden Teil des Stuhlunterteils umgreift und in ihrer Blockierstellung zumindest bereichsweise reibschlüssig an diesem Teil des Stuhlunterteils anliegt. Damit die Klemmschelle oder Klemmbride sich beim Zurücklehnen der Benutzerperson reibschlüssig am Stuhlunterteil anlegt, ist es vorteilhaft, wenn zumindest an einem der beiden freien Schellenarme der Klemmschelle außenseitig eine insbesondere wendelförmige Auflaufschräge vorgesehen ist, die mit einer vorzugsweise in axialer Richtung im wesentlichen unverrückbar gelagerten korrespondierenden Gegenschräge zusammenwirkt, welche mit der Rückenlehne bewegungsgekoppelt ist. Durch eine Drehbewegung der drehbar gelagerten Gegenschräge gleitet diese auf der Auflaufschräge ab, so daß sich diese Schrägflächen in axialer Richtung voneinander weg bewegen. Da die Gegenschräge in axialer Richtung unverrückbar gelagert ist, kann nur die Auflaufschräge in Richtung zu dem gegenüberliegenden Schellenarm der Klemmschelle ausweichen. Dadurch werden die Schellenarme der Klemmschelle gegeneinander gepreßt, so daß die Klemmbride reibschlüssig am Stuhlunterteil anliegt.

Um die Klemmschelle betätigen zu können, sind auch andere Konstruktionen denkbar, mit denen sich ein Gegeneinanderpressen der Schellenarme erzielen läßt. Beispielsweise könnte an zumindest einem der Schellenarme ein Innengewinde vorgesehen sein, das mit dem Außengewinde einer drehbar gelagerten Welle zusammenwirkt. Wird eine solche Welle bei einer Rückenlehnenverstellung verdreht, so werden auch die Schellenarme der Klemmschelle aufeinander zu oder voneinander weg bewegt.

Um die beiden Schellenarme möglichst gleichmäßig relativ zueinander bewegen zu können und um die Klemmschelle in ihrer Blockierstellung möglichst fest am Stuhlunterteil zu halten, ist es vorteilhaft, wenn die Klemmschelle an ihren beiden freien Schellenarmen jeweils eine wendelförmige Auflaufschräge aufweist, wenn den beiden Auflaufschrägen jeweils eine in axialer Richtung im wesentlichen unverrückbar gelagerte Gegenschräge zugeordnet ist und wenn diese Schrägflächen auf den gegenüberliegenden Seiten der Klemmschelle eine in gegensinnige Drehrichtungen orientierte Wendelform aufweisen.

Die konstruktiv einfache und vorteilhafte Ausgestaltung des erfindungsgemäßen Bürostuhles wird noch zusätzlich begünstigt, wenn die Rückstelleinrichtung eine Torsionsfeder als Rückstellkraft aufweist, welche in der Schwenkachse zwischen Sitz und Sitzträger angeordnet ist und wenn diese Torsionsfeder einerseits am Sitz drehfest gehalten und andererseits mit einem Stützhebel drehfest verbunden ist, der an seinem freien Endbereich am Stuhlunterteil abgestützt ist. Eine solche Ausführungsform, bei der die Torsionsfeder in der Schwenkachse zwischen Sitz und Sitzträger angeordnet ist, erlaubt eine besonders kompakte Bauweise des Bürostuhls und seiner Rückstelleinrichtung.

Um einerseits eine Höhenverstellung des erfindungsgemäßen Stuhles zu erreichen und um andererseits die Einfederung des Sitzes für die Vorspannung des Federelementes der Rückstelleinrichtung zu gewährleisten, ist es zweckmäßig, wenn das Stuhlunterteil höhenverstellbar ist, und wenn das Stuhlunterteil dazu zwei Vertikalführungen mit vorzugsweise zwei sich umgreifenden Führungshülsen aufweist, von denen eine erste Führungshülse einer Gasdruckfeder oder dergleichen Höhenverstellelement und eine zweite Führungshülse dem Sitzträger zugeordnet ist.

Weitere Merkmale der Erfindung ergeben sich aus der nachfolgenden Beschreibung eines erfindungsgemäßen Ausführungsbeispieles in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig.1: einen Bürostuhl mit Synchronverstellmechanik, bei dem die Rückstellkraft der Rückenlehne automatisch in Abhängigkeit des Gewichts der Benutzerperson angepaßt wird und mit zunehmender Rückenlehnenneigung ansteigt, wobei der Bürostuhl im Bereich seines Unterbaus entlang seiner Längsmittelachse aufgeschnitten dargestellt ist,
- Fig.2: den Stuhl aus Fig.1 in einem Teil-Querschnitt durch seinen Stuhl-Unterbau,
- Fig.3: eine Blockiereinrichtung des Bürostuhls aus Fig.1 und 2 in einer schematischen Darstellung und
- Fig.4: eine Rückstelleinrichtung des Bürostuhls aus den Figuren 1 bis 3 im Bereich ihrer Torsionsfeder, wobei die Rückstelleinrichtung hier ebenfalls nur schematisch dargestellt ist.

In Fig.1 ist ein Büro-Drehstuhl dargestellt, dessen Sitzfläche durch einen Sitz 2 und eine Rückenlehne 3 gebildet ist. Der Sitz 2 und die mit ihm über das Gelenk 4 verbundene Rückenlehne 3 sind über eine Synchron-Schiebeführung 5 derart miteinander bewegungsgekoppelt, daß eine Verstellung der Rückenlehne 3 gleichzeitig auch eine davon abhängige Verstellung des Sitzes 2 zur Folge hat. Durch eine solche synchrone Verstellung von Sitz 2 und Rückenlehne 3 soll der Stuhl 1 an die Ergonometrie der Benutzerperson angepaßt werden.

Der Sitz 2 ist im vorderen Bereich seiner Sitzunterseite mit einem Sitzträger 6 verschwenkbar verbunden, welcher seinerseits an einem Stuhlunterteil 7 in vertikaler Richtung bewegbar geführt ist. Der mit dem Sitzträger 6 schwenkbar verbundene Sitz 2 ist durch eine entgegen der Abschwenkbewegung des Sitzes 2 wirkende Rückstelleinrichtung 8 am Stuhlunterteil 7 abgestützt. Die Rückstelleinrichtung weist dazu eine Torsionsfeder 9 als Rückstellkraft auf, welche kompakt in der Schwenkachse zwischen Sitz 2 und Sitzträger 6 angeordnet ist und auf den Sitz eine in Drehrichtung M_{V} gerichtete Kraft ausübt. Die weiter unten noch detaillierter dargestellte Torsionsfeder 9 ist einerseits am Sitz 2 drehfest gehalten und andererseits mit einem Stützhebel 10 drehfest verbunden, der mit seinem freien Endbereich das Stuhlunterteil 7 beaufschlagt.

Wird der Sitz 2 durch das Körpergewicht F_{G} einer Benutzerperson beaufschlagt, wird die zum Rückstellen des Sitzes 2 vorgesehene Rückstelleinrichtung 8 vorgespannt. Diese Vorspannung der Rückstelleinrichtung 8 wirkt sich nicht auf die Neigung der mit dem Sitz 2 bewegungsgekoppelten Rückenlehne 3 aus, weil nämlich der Sitzträger 6 entsprechend dem Körpergewicht der Benutzerperson am Stuhlunterteil 7 geringfügig nach unten ausweichen kann. Da die Rückstelleinrichtung 8 durch das Gewicht der Benutzerperson vorgespannt ist, wird auch die der Anlehnkraft als Gegenmoment entgegenwirkende Rückstellkraft F_{R} der Rückenlehne 3 automatisch an das Gewicht der Benutzerperson angepaßt und steigt mit zunehmender Rückenlehnenneigung an. Beim Nachlassen der von einer Benutzerperson auf die Rückenlehne 3 ausgeübten Anlehnkraft wird die synchrone Rückstellbewegung von Rückenlehne 3 und Sitz 2 über die Synchron-Schiebeführung 5 ebenfalls durch die Rückstelleinrichtung 8 gewährleistet. Die Rückstelleinrichtung 8 des Bürostuhls 1 kommt daher grundsätzlich mit einer Torsionsfeder oder dergleichen Rückstellkraft aus.

Wie Fig.1 zeigt, ist die Rückenlehne 3 mit einem Rückenlehnen-Träger 11 verbunden, welcher in der Synchron-Schiebeführung 5 verschieblich geführt und hier als Lumbalstütze ausgebildet ist. Die Synchron-Schiebeführung 5 weist dazu in dem in Draufsicht etwa V-förmigen Sitzträger 6 beidseits jeweils ein Langloch 12 auf, wobei diese Langlöcher 12 von einer durchgehenden, mit dem Rückenlehnenträger 11 fest verbundenen Achse 13 durchsetzt werden.

Durch eine Rückenlehnenverstellung geht die beim Zurücklehnen aufgebrachte Anlehnkraft in dem Bewegungsübertragungsweg des Stuhles 1 ein. Durch diese Anlehnkraft wird die ihr entgegenwirkende Rückstelleinrichtung 8 über das Benutzergewicht hinaus zusätzlich vorgespannt. Die Vorspannung der Rückstelleinrichtung 8 ist somit größer als es dem Gewicht der Benutzerperson entspricht. Um nun ein Rückfedern des Sitzes 2 sowie ein Anheben des Sitzträgers 6 am Stuhlunterteil 7 zu vermeiden und um den Verlust der gewichtsabhängigen Vorspannung in der Rückstelleinrichtung 8 entgegenzuwirken, ist innerhalb des Bewegungsübertragungsweges zwischen Rückenlehne 3 und Stuhlunterteil 7 eine Einrichtung 14 zum Blockieren der bei einer Rückschwenkbewegung der Rückenlehne 3 auf die Rückstelleinrichtung 8 übertragenen Bewegung vorgesehen. Die Blockiereinrichtung 14 ist mit der Synchron-Schiebeführung 5 gekoppelt und bei einer Rückschwenkbewegung der Rückenlehne aktivierbar.

Der Aufbau der Blockiereinrichtung 14 wird aus Fig.1 in Verbindung mit Fig.3 deutlich. Die Blockiereinrichtung 14 ist als reibschlüssige und somit stufenlose Bremseinrichtung ausgebildet und greift in ihrer Blockierstellung am Stuhlunterteil 7 an. Die Blockiereinrichtung 14 hat eine Klemmschelle oder Klemmbride 15 mit zwei nach außen abgewinkelten und etwa parallel zueinander angeordneten Schellenarmen 16,17. Die Klemmschelle 15 weist an ihren beiden freien Schellenarmen 16,17 jeweils eine wendelförmige Auflaufschräge 18 auf, wobei diesen Auflaufschrägen 18 jeweils eine in axialer Richtung im wesentlichen unverrückbar gelagerte Gegenschräge 19 zugeordnet ist. Die durch die Auflaufschrägen 18 und Gegenschrägen 19 gebildeten Schrägflächen sind auf den gegenüberliegenden Seiten der Klemmschelle 15 in gegensinnige Drehrichtungen wendelförmig geformt.

Die Auflaufschrägen 18 weisen jeweils eine zentrale Öffnung 20 auf, die eine Achse 21 durchsetzt. An den beiden freien Endbereichen der Achse 21 sind Klemmhebel 22 vorgesehen. Die Gegenschrägen 19, die Klemmhebel 22 sowie die Achse 21 sind drehfest miteinander verbunden. Die Klemmhebel 22 weisen an ihrem der Achse 21 abgewandten Endbereich jeweils ein Langloch 23 auf, wobei diese Langlöcher 23 von der Achse 13 der Synchron-Schiebeführung 5 durchsetzt werden.

Wird nun die Rückenlehne 3 nach hinten verstellt, wird über die Synchron-Schiebeführung 5 gleichzeitig auch die Relativposition des Sitzes 2 verändert. Da die Klemmhebel 22 an der Achse 13 der Synchron-Schiebeführung 5 angreifen, wird bei einer Rückschwenkbewegung der Rückenlehne 3 auch die Blockiereinrichtung 14 aktiviert. Durch die Rückschwenkbewegung wird über den Rückenlehnenträger 11 nämlich auch die mit ihm verbundene Achse 13 nach vorn bewegt, so daß die um die Achse 21 drehbar gelagerten Klemmhebel 22 nach vorne schwenken. Durch diese Dreh- oder Schwenkbewegung der Klemmhebel 22 gleiten die mit ihnen drehfest verbundenen Gegenschrägen 19 auf den Auflaufschrägen 18 ab. Die korrespondierende wendelförmige Formgebung dieser Schrägflächen und die in axialer Richtung im wesentlichen unverrückbare Lagerung der Gegenschrägen 19 bewirken, daß die Auflaufschrägen 18 und die mit ihnen einstückig verbundenen Schellenarme 16,17 der Klemmschelle 15 sich aufeinander zu bewegen können. Durch diese Bewegung der Schellenarme 16,17 wird der vom kreisförmigen Teilbereich der Klemmschelle 15 begrenzte Umfang verringert, so daß die Klemmschelle 15 reibschlüssig am Stuhlunterteil 7 zur Anlage kommt.

Das Stuhlunterteil 7 ist höhenverstellbar ausgebildet. Aus Fig.1 wird deutlich, daß das Stuhlunterteil 7 zwei sich überlagernde Vertikalführungen mit zwei sich umgreifenden Führungshülsen 24,25 aufweist, von denen eine erste Führungshülse 24 einer Gasdruckfeder 26 zugeordnet ist und eine zweite Führungshülse 25 mit dem Sitzträger 6 fest verbunden ist; in diese zweite Führungshülse 25 ist auch die Klemmbride 15 in vertikaler Richtung unverrrückbar eingelassen. Der Zylinder 27 der drehbar gelagerten Gasdruckfeder 26 steht nach oben über die erste Führungshülse 24 vor. An diesem überstehenden Teilbereich der vertikalen Gasdruckfeder 26 greift die Klemmschelle 15 an, während auf der oberen Stirnfläche des Zylinders 27 der Stützhebel 10 abgestützt ist.

Der Aufbau der Rückstelleinrichtung wird aus den Figuren 2 und 4 deutlich. Wie Fig.4 zeigt, weist die Torsionsfeder 9 einen Torsionsstab 28 mit einem eckigen, hier sechseckigen, Querschnitt auf. Auf den Torsionsstab 28 ist beidseits jeweils eine Rohrhülse 29,30 aufgeschoben, die ebenfalls einen eckigen bzw. sechseckigen Außenumriß haben. Die Rohrhülsen 29,30 weisen außenseitig jeweils einen im Außenumriß runden Endbereich auf. Der lichte Innenumfang dieser äußeren Endbereiche der Rohrhülsen 29,30 ist an den Außenumfang des Torsionsstabes 28 formangepaßt, so daß die auf den Torsionsstab 28 beidseits aufgeschobenen Rohrhülsen 29,30 drehfest mit diesem verbunden sind.

Die Rohrhülsen 29,30 sind an ihren äußeren runden Endbereichen in jeweils einer, an der Unterseite des Sitzes 2 vorgesehenen Lagerbuchse 31,32 gelagert. Während die in Fig.4 rechte Rohrhülse 29 an ihrem gegenüberliegenden inneren Endbereich in einer mittleren Lagerbuchse 33 mit einem an den Außenumfang der Rohrhülse 29 formangepaßten lichten Querschnitt drehfest gehalten ist, ist die in Fig.4 linke Rohrhülse 30 mit dem Stützhebel 10 drehfest verbunden.

Das Gewicht F_{G} der auf dem Sitz 2 befindlichen Person wird somit über die mit der Rohrhülse 29 drehfest verbundene Lagerbuchse 33 auf den Torsionsstab 28 übertragen und setzt sich von diesem über die Rohrhülse 30 auf den mit ihr drehfest verbundenen Stützhebel 10 fort. Dieser Stützhebel 10 ist mit der Rohrhülse 30 drehfest verbunden und stützt sich an der oberen Stirnseite des Zylinders 27 der Gasdruckfeder 26 ab, welcher im Inneren der Führungshülse 25 über die Führungshülse 24 übersteht.
Der hier dargestellte Büro-Drehstuhl zeichnet sich durch eine konstruktiv einfache und kompakte Bauweise aus.

## Patentansprüche

1. Stuhl, insbesondere Bürostuhl, mit einem Sitzträger (6), der an einem Stuhlunterteil (7) gehalten sowie daran in etwa vertikaler Richtung bewegbar geführt ist und der mit einem Sitz (2) verschwenkbar verbunden ist, welcher über eine Synchron-Schiebeführung (5) oder dergleichen Synchronmechanik mit einer Rückenlehne (3) bewegungsgekoppelt ist, wobei der Sitz (2) durch eine entgegen der Abschwenkbewegung wirkende Rückstelleinrichtung am Stuhlunterteil (7) abgestützt ist, und wobei innerhalb des Bewegungsübertragungsweges zwischen Rückenlehne (3) und Stuhlunterteil (7) eine Einrichtung (14) zum Blockieren und/oder Kompensieren der bei einer Rückschwenkbewegung der Rückenlehne (3) auf die Rückstelleinrichtung (8) übertragenen Bewegung vorgesehen ist.

2. Stuhl nach Anspruch 1, dadurch gekennzeichnet, daß die Blockiereinrichtung (14) in der Bewegungsübertragung zwischen Sitzträger (6) und Stuhlunterteil (7) wirksam ist und daß die Blockiereinrichtung (14) bei einer Rückschwenkbewegung der Rückenlehne (3) aktivierbar ist.

3. Stuhl nach Anspruch 1 oder 2, dadurch gekennzeichnet, daß die Blockiereinrichtung (14) mit der Synchron-Schiebeführung (5) gekoppelt ist.

4. Stuhl nach einem der Ansprüche 1 bis 3, dadurch gekennzeichnet, daß die Blockiereinrichtung (14) als vorzugsweise reibschlüssige Bremseinrichtung ausgebildet ist, die mit dem Sitzträger (6) starr verbunden ist und in ihrer Blockierstellung (14) am Stuhlunterteil (7) angreift.

5. Stuhl nach einem der Ansprüche 1 bis 4, dadurch gekennzeichnet, daß die Blockiereinrichtung (14) eine Klemmschelle oder Klemmbride (15) ist, die vorzugsweise einen in etwa vertikaler Richtung vorstehenden Teil der Stuhlunterteils (7) umgreift und in ihrer Blockierstellung zumindest bereichsweise reibschlüssig an diesem Teil des Stuhlunterteils (7) anliegt.

6. Stuhl nach einem der Ansprüche 1 bis 5, dadurch gekennzeichnet, daß zumindest an einem der beiden freien Schellenarme (16,17) der Klemmschelle (15) außenseitig eine insbesondere wendelförmige Auflaufschräge (18) vorgesehen ist, die mit einer vorzugsweise in axialer Richtung im wesentlichen unverrückbar gelagerten korrespondierenden Gegenschräge (19) zusammenwirkt, welche mit der Rückenlehne (3) bewegungsgekoppelt ist.

7. Stuhl nach einem der Ansprüche 1 bis 6, dadurch gekennzeichnet, daß die Klemmschelle (15) an ihren beiden freien Schellenarmen (16,17) jeweils eine wendelförmige Auflaufschräge (18) aufweist, daß den beiden Auflaufschrägen (18) jeweils eine in axialer Richtung im wesentlichen unverrückbar gelagerte Gegenschräge (19) zugeordnet ist und daß diese Schrägflächen auf den gegenüberliegenden Seiten der Klemmschelle eine in gegensinnige Drehrichtungen orientierte Wendelform aufweisen.

8. Stuhl nach einem der Ansprüche 1 bis 7, dadurch gekennzeichnet, daß die Rückenlehne (3) mit einem Rückenlehnen-Träger (11) verbunden ist, welcher in der Synchron-Schiebeführung (5) verschieblich geführt ist, daß der Rückenlehnen-Träger (11) mit zumindest einem Klemmhebel (22) verbunden ist, der in der gemeinsamen Drehachse (21) der Gegenschrägen (19) schwenkbar gelagert ist und daß jedem Klemmhebel (22) eine mit ihm drehfest verbundene Gegenschräge (22) zugeordnet ist.

9. Stuhl nach einem der Ansprüche 1 bis 8, dadurch gekennzeichnet, daß die Rückstelleinrichtung (5) eine Torsionsfeder (9) als Rückstellkraft aufweist, welche in der Schwenkachse zwischen Sitz (2) und Sitzträger (6) angeordnet ist und daß diese Torsionsfeder (9) einerseits am Sitz (2) drehfest gehalten und andererseits mit einem Stützhebel (10) drehfest verbunden ist, der an seinem freien Endbereich am Stuhlunterteil (7) abgestützt ist.

10. Stuhl nach einem der Ansprüche 1 bis 9, dadurch gekennzeichnet, daß das Stuhlunterteil (7) höhenverstellbar ist und daß das Stuhlunterteil (7) dazu zwei Vertikalführungen mit vorzugsweise zwei sich umgreifenden Führungshülsen (24,25) aufweist, von denen eine erste Führungshülse (24) einer Gasdruckfeder (26) oder dergleichen Höhenverstellelement und eine zweite Führungshülse (25) dem Sitzträger (6) zugeordnet ist.

11. Stuhl nach einem der Ansprüche 1 bis 10, dadurch gekennzeichnet, daß die Klemmschelle oder Klemmbride (15) in ihrer Blockierstellung an dem oberen, über die erste Führungshülse (24) überstehenden Teilbereich des Höhenverstellelements (26) angreift.

## Claims

1. A chair, particularly an office chair, comprising a seat support (6) which is held on a lower chair part (7), is guided thereon so as to be movable in an approximately vertical direction and is joined in a swivelling fashion to a seat (2) movably coupled with a backrest (3) by means of a synchronizing sliding guide (5) or by a similar synchronizing mechanism, whereby the seat (2) is supported at the lower chair part (7) by a readjusting apparatus acting in opposition to the swinging movement, and whereby there is provided within the movement transmission path between backrest (3) and lower chair part (7) an apparatus (14) for blocking and/or compensating for the movement transmitted to the readjusting apparatus (8) during a backward swivelling movement of the backrest (3).

2. A chair as claimed in claim 1, characterized in that the blocking apparatus (14) is active in the transmission of movement between seat support (6) and lower chair part (7), and that the blocking apparatus (14) is activable during a backward swivelling movement of the backrest (3).

3. A chair as claimed in claim 1 or claim 2, characterized in that the blocking apparatus (14) is coupled with the synchronizing sliding guide (5).

4. A chair as claimed in any one of claims 1 to 3, characterized in that the blocking apparatus (14) is configured as a braking device, preferably engaged frictionally, that is rigidly joined to the seat support (6) and that, in its blocking position (14), engages with the lower chair part (7).

5. A chair as claimed in any one of claims 1 to 4, characterized in that the blocking apparatus (14) is a clamping collar or clamping shackle (15) that preferably encompasses an approximately vertically protruding section of the lower chair part (7) and, in its blocking position, lies at least in some regions in frictional engagement against said section of the lower chair part (7).

6. A chair as claimed in any one of claims 1 to 5, characterized in that at least one of the two free collar arms (16, 17) of the collar clamp (15) is provided on the outside with a ramp bevel (18), particularly helical in shape, that cooperates with a corresponding matching bevel (19) which is preferably supported so as to be essentially immovable in the axial direction and is movably coupled with the backrest (3).

7. A chair as claimed in any one of claims 1 to 6, characterized in that each of the two free collar arms (16, 17) of the clamping collar (15) has a helical ramp bevel (18), that each of the ramp bevels (18) has an associated matching bevel (19) supported essentially immovably in the axial direction, and that said bevel surfaces on opposite sides of the clamping collar have helical shapes oriented in opposite directions of rotation.

8. A chair as claimed in any one of claims 1 to 76, characterized in that the backrest (3) is joined with a backrest support (11) guided in an adjustable fashion in the synchronizing sliding guide (5), that the backrest support (11) is joined to at least one clamping lever (22) swivel-mounted in the common axis of rotation (21) of the matching bevels (19), and that associated to each clamping lever (22) is a matching bevel (19) non-rotatably connected thereto.

9. A chair as claimed in any one of claims 1 to 8, characterized in that the readjusting apparatus (5) has arranged in the swivel axis between seat (2) and seat support (6) a torsion bar (9) as restoring force, that said torsion bar (9) is on the one hand non-rotatably held at the seat (2) and on the other is non-rotatably connected to a support lever (10), said support lever (10) being supported in the region of its free end at the lower chair part (7).

10. A chair as claimed in any one of claims 1 to 9, characterized in that the lower chair part (7) is adjustable in height and for that purpose has two vertical guides with preferably two enclosing guide bushings (24, 25), of which a first guide bushing (24) is associated with a gas pressure spring (26) or similar height adjustment element, and a second guide bushing (25) is associated with the seat support (6).

11. A chair as claimed in any one of claims 1 to 10, characterized in that in its clamping position the clamping collar or clamping shackle (15) engages with the height adjustment element (26) at the upper section thereof projecting above the first guide bushing (24).

## Revendications

1. Chaise, en particulier chaise de bureau, comprenant un porte-assise (6) maintenu sur un piétement (7) de la chaise, sur lequel il est déplaçable et guidé à peu près en direction verticale, et relié par une liaison à basculement à une assise (2) couplée cinématiquement à un dossier (3) par l'intermédiaire d'un guide-coulisse de synchronisation (5) ou un mécanisme de synchronisation semblable, l'assise (2) étant supportée ou appuyée sur le piétement (7) par un dispositif de rappel agissant à l'encontre du mouvement d'inclinaison vers le bas, et un dispositif (14), servant à bloquer et/ou compenser le mouvement transmis au dispositif de rappel (8) lors d'un mouvement d'inclinaison en arrière du dossier (3), étant prévu dans le trajet de transmission de mouvement entre le dossier (3) et le piétement (7) de la chaise.

2. Chaise selon la revendication 1, caractérisée en ce que le dispositif de blocage (14) agit dans la transmission du mouvement entre le porte-assise (6) et le piétement (7) et que le dispositif de blocage (14) est activable lors d'un mouvement d'inclinaison en arrière du dossier (3).

3. Chaise selon la revendication 1 ou 2, caractérisée en ce que le dispositif de blocage (14) est couplé au guide-coulisse de synchronisation (5).

4. Chaise selon une des revendications 1 à 3, caractérisée en ce que le dispositif de blocage (14) est réalisé comme un dispositif de freinage, de préférence comme un dispositif de freinage établissant une liaison par frottement, qui est relié rigidement au porte-assise (6) et attaque le piétement (7) dans sa position de blocage.

5. Chaise selon une des revendications 1 à 4, caractérisée en ce que le dispositif de blocage (14) est un collier de serrage ou une bride de serrage (15) qui entoure de préférence une partie du piétement (7) dépassant à peu près en direction verticale, et qui s'applique fermement, par frottement, tout au moins par endroits, contre cette partie du piétement (7).

6. Chaise selon une des revendications 1 à 5, caractérisée en ce qu'une rampe, en particulier une rampe hélicoïdale (18), est prévue sur le côté extérieur d'au moins l'une des deux pattes libres (16, 17) du collier de serrage (15), rampe qui coopère avec une contre-rampe (19) correspondante couplée cinématiquement au dossier (3) et de préférence montée essentiellement fixe en direction axiale.

7. Chaise selon une des revendications 1 à 6, caractérisée en ce que le collier de serrage (15) présente une rampe hélicoïdale (18) sur chacune de ses deux pattes libres (16, 17), qu'une contre-rampe (19), montée essentiellement fixe en direction axiale, est coordonnée à chacune des deux rampes (18), et que ces rampes et contre-rampes possèdent des formes hélicoïdales correspondant à des sens de rotation contraires sur les côtés opposés du collier de serrage.

8. Chaise selon une des revendications 1 à 7, caractérisée en ce que le dossier (3) est relié à un porte-dossier (11) disposé coulissant et guidé dans le guide-coulisse de synchronisation (5), que le porte-dossier (11) est relié à au moins un levier de serrage (22) monté inclinable sur l'axe de rotation commun (21) des contre-rampes (19) et qu'à chaque levier de serrage (22) est coordonnée une contre-rampe (22) solidarisée en rotation avec lui.

9. Chaise selon une des revendications 1 à 8, caractérisée en ce que le dispositif de rappel (5) comporte un ressort de torsion (9) pour fournir la force de rappel, qui est disposé dans l'axe de basculement entre l'assise (2) et le porte-assise (6), et que ce ressort de torsion (9) est maintenu d'une part sans pouvoir tourner sur l'assise (2) et solidarisé d'autre part en rotation avec un levier d'appui (10) s'appuyant par sa partie extrême libre sur le piétement (7).

10. Chaise selon une des revendications 1 à 9, caractérisée en ce que le piétement (7) est réglable en hauteur et que, dans ce but, il comporte deux guides verticaux possédant de préférence deux manchons de guidage (24, 25) dont l'un entoure l'autre et dont un premier manchon (24) est coordonné à un ressort à gaz comprimé (26) ou un élément semblable permettant le réglage en hauteur, et dont le second manchon de guidage (25) est coordonné au porte-assise (6).

11. Chaise selon une des revendications 1 à 10, caractérisée en ce que le collier ou la bride de serrage (15) attaque, dans sa position de blocage, la partie supérieure, dépassant en haut du premier manchon de guidage (24), de l'élément de réglage en hauteur (26).
